# EUROPÄISCHE PATENTSCHRIFT

(11) **EP 2 522 925 B1**
(45) Veröffentlichungstag und Bekanntmachung des Hinweises auf die Patenterteilung: **13.07.2016**
(21) Anmeldenummer: 12163903.3
(22) Anmeldetag: 12.04.2012
(51) Int. Cl.: F24H 9/20, B65D 90/48

(54) **Verfahren zum Betreiben eines mit Biomasse befeuerten Heizgerätes**
Method for operating a heating device fuelled by biomass
Procédé d'actionnement d'un appareil de chauffage alimenté par biomasse

(30) Priorität: 16.04.2011 DE 102011017340
(43) Veröffentlichungstag der Anmeldung: 14.11.2012
(73) Patentinhaber: ROBERT BOSCH GMBH, 70442 Stuttgart (DE)
(72) Erfinder: Jockel, Joerg, 35423 Lich (DE); Weber, Frank, 35096 Weimar (DE); Engel, Michael, 794 01 Krnov-Pod Cvilinem (CZ); Both, Damian, 34123 Kassel (DE); Ferreira Goncalves, Paulo Jorge, 60320 Frankfurt Am Main (DE); Bachmann, Oliver, 35452 Heuchelheim (DE)

(56) Entgegenhaltungen:
- DE-B3-102007 014 450
- US-A- 3 822 657
- US-A- 4 339 998
- US-A- 4 503 782

## Beschreibung

Die Erfindung betrifft ein mit Biomasse, insbesondere Scheitholz, befeuertes Heizgerät gemäß dem Oberbegriff des Patentanspruches 1.

Derartige Heizgeräte bestehen im Wesentlichen aus einem Heizmedium führenden Kesselkörper aus gusseisernen Kesselgliedern oder aus verschweißten Stahlblechen. Dieser beinhaltet einem Füllraum für Brennstoff mit einer oberen oder seitlichen Befüllöffnung, einem Brennrost mit einem darunter angeordnetem Aschekasten. Dabei erfolgt eine pyrolytische Verbrennung oberhalb des Brennrostes und somit an der Unterseite der Brennstoffmenge im Füllraum. Brennstoff rutscht somit laufend durch das Eigengewicht von oben her nach.

Über eine Verbrennungsgasaustrittsöffnung gelangen die Pyrolysegase in eine nachgeschaltete Brennkammer. Die hier entstehenden Verbrennungstemperaturen werden in einem sich anschließenden Wärmetauscher abgebaut, indem die Wärme an das umgebende Heizmedium abgegeben wird. Danach strömen die Abgase zu einem Abgasstutzen. Weiterhin übernimmt eine Regeleinrichtung die Steuerung des Verbrennungsablaufs und diverse Sicherheitsfunktionen.

Zur Verbrennung von festen Brennstoffen sind so genannte Feststoffkessel für Scheitholz oder Pelletkessel bekannt. Im ersten Fall dient die Tür lediglich als vorderer oder oberer Abschluss und Zugangsmöglichkeit, und im zweiten Fall nimmt sie einen entsprechenden Pelletbrenner auf. Verbreitet sind spezielle Feststoffkessel mit Feuerungsrosten und jeweils mindestens einem darunter angeordneten Aschekasten.

Eine automatische Brennstoffzufuhr gehört für Feststoffverbrennungseinrichtungen, wie Heizkessel und Öfen, zum Stand der Technik, hat sich aber noch nicht im kleineren Leistungsbereich in der Praxis durchgesetzt, obwohl besonders bei Pellet- und Hackschnitzelfeuerung lange Betriebszeiten ohne Bedienung möglich sind. Scheitholz ist unregelmäßig strukturiert und erschwert den Einsatz fördertechnischer Hilfsmittel. Damit steht der Handbetrieb bei der Beschickung nach wie vor in der Praxis an erster Stelle.

Bei derzeitig eingesetzten Scheitholzkesseln wird der Ladezustand des Brennstoffes nicht erfasst und auch eine Abschätzung des Brennstoffverbrauchs basiert nur auf Beobachtung bzw. auf Erfahrungswerten. Die Information über die eingelegte Menge sowie der zeitliche Brennstoffverbrauch können somit nicht ermittelt werden. Ein Betreiber muss somit am Heizgerät beobachten und sucht daher einerseits möglicherweise in zu kurzen Zeitintervallen den Heizkessel auf und legt Brennstoff nach, was eventuell zu einem Überheizen des angeschlossenen Wärmeverbraucherkreislaufes führt. Anderseits kommt es möglicherweise zu Komforteinbußen für einen Nutzer, wenn zu wenig Brennstoff im Füllraum ist und dieser leer brennt. Jeder Eingriff zur Brennstoffbeladung führt in der Regel, wenn auch nur kurzzeitig, zu stärkeren Abgasemissionen. So gehen mit dem Öffnen der Füllraumtür fallende Brennraumtemperaturen, höhere Luftzahlen und auch Kohlenmonoxidemissionen einher.

Aus der DE 20 2009 008 876 U1 ist eine Füllstandserkennung in der Brennkammer und im Brennstofflager allgemein bekannt. Weiterhin offenbart die DE 20 2010 013 794 U1 die Angabe des Füllstandes in Prozent und eine Prognose, wie lange es zum Ausbrand des Brennstoffes noch dauern wird.

Die US 3822657 A offenbart eine thermostatische Regelung für ein Brennstoffbeschickungssystem für einen Ofen. Hierbei wird Brennstoff in Abhängigkeit eines Temperaturwertes eines Verbrennungsbereichs diesem Bereich zugeführt, wobei anhand des Temperaturwertes erkannt wird, ob die noch vorhandene Brennstoffmenge im Verbrennungsbereich bereits auf eine vorgebbare Menge abgenommen hat.

Aus der US 4503782 A ist eine Festbrennstoffverbrennungseinrichtung bekannt. Hierbei erkennt eine Waage das Gewicht eines Feuerrostes zusammen mit dem darauf liegenden Brennstoff. Es wird ein Signal ausgegeben, wenn das Gewicht einen vorgebbaren Mindestwert erreicht.

Die DE 102007014450 B3 zeigt eine Aufnahmevorrichtung für Schüttgut, insbesondere Brennstoffpellets. Der Brennstoff wird zu einem Pelletkessel über eine Entleerungsöffnung gefördert, wobei nahe der Entleerungsöffnung ein Füllstandsmesser angeordnet ist.

Die US 4339998 A offenbart einen Brennstoffniveauindikator zur Verwendung in einer Heizeinheit. Ein beweglich gelagerter Feuerrost löst ein elektrisches Signal aus, wenn sein Gewicht zusammen mit dem Gewicht des auf ihm liegenden Brennstoffs zu leicht wird.

Der Erfindung liegt daher die Aufgabe zu Grunde, den Betrieb und die Bedienung von Heizkesseln und Öfen zur Verbrennung von festen Brennstoffen zu optimieren.

Erfindungsgemäß wurde dies mit den Merkmalen des Patentanspruches 1 gelöst. Vorteilhafte Weiterbildungen sind den Unteransprüchen zu entnehmen.

In dem Verfahren zum Betreiben eines mit Biomasse, insbesondere Scheitholz, befeuerten Heizgerätes ist eine Erfassungseinrichtung für den Brennstoff-Füllstand und/oder die Brennstoffmenge im Füllraum vorgesehen, welche ein Statussignal generiert und an eine Regeleinrichtung und/oder eine Anzeige-, Signal- und/oder Kommunikationseinrichtung übermittelt. Dabei werden der Brennstoff-Füllstand und/oder die Brennstoffmenge im Füllraum erfasst und es wird die verbleibende Brennstoffmenge durch die Regeleinrichtung ermittelt und/oder mittels der Anzeige-, Signal- und/oder Kommunikationseinrichtung angezeigt.

Es sind Schwellwerte für den Brennstoff-Füllstand und/oder die Brennstoffmenge im Füllraum vorgebbar, so dass beim Unterschreiten dieser Schwellwerte mittels der AnzeigeSignal- und/oder Kommunikationseinrichtung eine Aufforderung an den Betreiber des Heizgerätes zur Beschickung mit Brennstoff erfolgt.

Gemäß der erfindung werden die Schwellwerte für den Brennstoff-Füllstand und/oder die Brennstoffmenge im Füllraum in Abhängigkeit von der verbrauchsseitigen Wärmeabnahme des Heizgerätes variabel von der Regeleinrichtung gesetzt. Dabei werden bei höherer verbrauchsseitiger Wärmeabnahme die Schwellwerte angehoben, so dass eine Aufforderung zur Beschickung mit Brennstoff wegen des zu erwartenden deutlich größeren Brennstoffverbrauches früher als bei geringerer verbrauchsseitiger Wärmeabnahme erfolgt.

Vorzugsweise wird für die Variation der Schwellwerte für den Brennstoff-Füllstand und/oder die Brennstoffmenge im Füllraum in Abhängigkeit vom aktuellen Betriebszustand des Heizgerätes die Vorlauftemperatur als dafür wesentlicher Parameter von der Regeleinrichtung ausgewertet.

In einer weiteren bevorzugten Ausführungsform ist das Statussignal in mindestens drei verschiedene Bereiche unterteilt. Dabei steht ein erster Bereich für den Normalbetrieb mit ausreichendem Brennstoffvorrat, beispielsweise gekennzeichnet durch eine grüne Anzeige. Ein zweiter Bereich umfasst eine größere Reserve und wird zum Beispiel mit einer gelben Anzeige dargestellt. Zusätzlich steht ein dritter Bereich für die letzte verbleibende Reserve und die Aufforderung zur Beschickung mit Brennstoff, beispielsweise mit einer roten Anzeige als Statussignal. Natürlich sind auch Klartextmeldungen zu den einzelnen Statussituationen oder eine stufenlose Anzeige des Statussignals zwischen 0 und 100% in einem Display erfindungsgemäß anwendbar. Vorzugsweise wird mindestens beim Erreichen des Schwellwertes für den dritten Bereich für die letzte verbleibende Reserve eine Aufforderung zur Beschickung mit Brennstoff automatisch generiert und von der Regeleinrichtung an eine Anzeige-, Signal- und/oder Kommunikationseinrichtung weitergeleitet.

Alternativ oder ergänzend zu vorstehenden Ausführungsformen können der aktuelle und durchschnittliche Brennstoffverbrauch sowie der aktuelle Füllstand von der Regeleinrichtung erfasst bzw. ermittelt, angezeigt und/oder über eine Anzeige-, Signal- und/oder Kommunikationseinrichtung ausgegeben werden.

Auf Basis der Messungen der Erfassungseinrichtung für den Brennstoff-Füllstand und/oder für die Brennstoffmenge im Füllraum sowie des aktuellen Betriebszustandes des Heizgerätes wird in einer weiteren vorteilhaften Ausführungsform die voraussichtliche Brenndauer von der Regeleinrichtung ermittelt und angezeigt. Dabei kann wahlweise eine Gesamtbrenndauer und/oder eine Brenndauer bis zur nächsten erforderlichen Beschickung mit Brennstoff, entsprechend der vorgegebenen Schwellwerte, ausgegeben werden.

Vorzugsweise stehen die ermittelten Informationen von der Regeleinrichtung an dieser selbst zur Verfügung und/oder werden an eine Anzeige-, Signal- und/oder Kommunikationseinrichtung mittels kabelgebundener oder funktechnischer Übertragung übermittelt. Dabei dienen insbesondere mobile Kommunikationsmedien, wie zum Beispiel E-mail, SMS, Internetadresse, Monitor, Palm, Handy, Smartphone und Tablet-PC, als Empfangseinrichtung für die Informationen. Als Übertragungsmedien kommen beispielsweise GSM, 3G, UMTS, Funk, WLAN, LAN zum Einsatz.

Zur Durchführung des erfindungsgemäßen Verfahrens wird ein im Bereich des Füllraumes angeordneter Abstandssensor zur berührungslosen Erfassung des Brennstoff-Füllstandes im Füllraum verwendet. Mit dem mindestens einen Abstandssensor wird die Ermittlung des Brennstoff-Füllstandes sowie des zeitlichen Verlaufs des Brennstoff-Füllstandes realisiert, indem ein Signal für die zugeordnete Regeleinrichtung generiert wird. Vorteilhafterweise detektiert der mindestens eine Abstandssensor die Richtung und/oder Laufzeit eines aktiv ausgesandten, am Brennstoff, speziell an dessen Oberseite, reflektierten Signals. Somit können, je nach Füllraumgeometrie und eingesetztem Brennstoff, mehrere parallel eingesetzte Abstandssensoren den Füllstand noch besser erfassen. Ergänzend oder alternativ zu Abstandssensor kann auch ein zum Stand der Technik gehörendes Wiegeprinzip eingesetzt werden, um Rückschlüsse auf den Brennstoff-Füllstand durch eine erfindungsgemäße Signalverarbeitung zu ziehen.

Mit dem erfindungsgemäßen Verfahren werden Betrieb und Bedienung eines Heizgerätes zur Verbrennung von festen Brennstoffen optimiert. Das regelmäßig erforderliche Befüllen, aber auch das vom Brennstoffdurchsatz abhängige regelmäßig erforderliche Entleeren des Aschekastens wird vereinfacht, weil einem Bediener genau der richtige Zeitpunkt für einen Eingriff in den Heizkesselbetrieb signalisiert wird. Daher muss die Befüllöffnung nur noch bei Notwendigkeit, und somit in größeren Zeitintervallen als bisher, geöffnet werden. Die Verschmutzungsgefahr im Aufstellraum minimiert sich dadurch natürlich auch. Generell wird die Bedienungsfreundlichkeit deutlich erhöht, weil für die Bedienung mit der neuerungsgemäßen Funktion keine besonderen Heizgerätekenntnisse erforderlich sind und das Signal auch für nicht speziell eingewiesene Personen eindeutig ist. Beispielsweise kann ein Klartext zum Befüllen auffordern. Diese Meldung wird dann gelöscht, wenn ein manueller Eingriff am Heizkessel oder über den Füllstand die ergänzte Brennstoffmenge erkannt wird.

Erfindungsgemäß werden die Statusinformationen des Heizgerätes den Betreiber überall und jederzeit erreichen. Im Gegensatz zu den zurzeit auf dem Markt verfügbaren Biomasse-Kesseln ist dies ein großer Fortschritt, denn diese geben bisher nur bedingt Statusinformationen zum Abbrand und Betriebsparameter wieder, welche dann auch nur direkt am Heizgerät angezeigt werden. Der Betreiber muss also bisher vor Ort beim Heizgerät sein und auf das Display schauen, um die Informationen zu erhalten. So ist die erfindungsgemäße Zusatzfunktion, die verbleibende Brennstoffmenge zu prognostizieren, sehr hilfreich und auch sinnvoll, weil der Betreiber unabhängig von seinem derzeitigen Aufenthaltsort darüber informiert wird.

Mithilfe der erfindungsgemäßen Statusmeldungen wird somit der Nutzer des Heizgerätes über sein Heizungssystem informiert und spielerisch mit einbezogen. Dies führt zur Vermeidung von ungünstigen Betriebsphasen, wie zum Beispiel dem Gluterhaltungsbetrieb, und somit zu geringerem Brennstoffverbrauch und geringeren Emissionen, insbesondere hinsichtlich unverbrannter Kohlenwasserstoffe, wie CO und NOx. Dies wird dadurch erreicht, dass sowohl mit dem Kenntnisstand über den Füllstand des Brennstoffes als auch über zeitlichen Verlauf des Brennstoffvorrats im Füllraum stets ein optimaler Betriebspunkt hinsichtlich Wirkungsgrad und Emissionen angefahren werden kann. Weiterhin kann durch die Ermittlung des Brennstoffladezustands auf Basis einer Wärmebilanzierung dem Betreiber ein optimaler Betrieb vorgeschlagen werden, so dass er hinsichtlich eines ökonomischen und ökologischen Betriebsverhaltens unterstützt wird.

Die Zeichnung stellt ein Ausführungsbeispiel der Erfindung dar. Es zeigt:
- Fig. 1:: schematisch ein mit Biomasse befeuertes Heizgerät mit Vorrichtungen zur Durchführung des erfindungsgemäßen Verfahrens,
- Fig. 2:: eine Anzeige für die Brennstoffmenge im Füllraum mit zwei Schwellwerten für den Brennstoff-Füllstand für Statusinformationen eines Heizgerätes und
- Fig. 3:: eine Anzeige in einer Empfangseinrichtung für Statusinformationen eines Heizgerätes.

Das Verfahren zum Betreiben eines mit Biomasse, insbesondere Scheitholz, befeuerten Heizgerätes H kommt mit dem schematischen Prinzipaufbau gemäß Fig. 1 zur Anwendung. Das Heizgerät H besitzt eine Erfassungseinrichtung E für den Brennstoff-Füllstand und/oder die Brennstoffmenge im Füllraum sowie eine Regeleinrichtung, welche ein Statussignal aus den messwerten der Erfassungseinrichtung E generiert und an eine Anzeige-, Signal- und/oder Kommunikationseinrichtung S, E übermittelt. Die Kommunikationseinrichtung besteht im Wesentlichen aus einer Sendeeinheit S und einer Empfangseinrichtung E, vorzugsweise einem mobilen Kommunikationsmedium. Übertragen werden die Informationen wahlweise kabelgebunden oder kabellos bzw. funktechnisch.

Gemäß Fig. 2 ist eine Anzeige für die Brennstoffmenge im Füllraum mit zwei vorgebbaren Schwellwerten S1, S2 für den Brennstoff-Füllstand für Statusinformationen eines Heizgerätes H vorgesehen, wobei durch das Unterschreiten dieser Schwellwerte S1, S2 jeweils eine Signalschwelle erreicht wird.

Ein erster Bereich des Statussignals steht für den Normalbetrieb mit ausreichendem Brennstoffvorrat, ein zweiter, hier mit 20% gezeichneter Bereich stellt eine größere Reserve dar und ein dritter, hier mit 20% dargestellter Bereich charakterisiert die letzte verbleibende Reserve und sorgt für eine Warnung bzw. die Aufforderung zur Beschickung mit Brennstoff. Mindestens beim Erreichen des Schwellwertes S2 für den dritten Bereich wird somit eine Aufforderung zur Beschickung mit Brennstoff automatisch generiert und von der Regeleinrichtung an eine Anzeige-, Signal- und/oder Kommunikationseinrichtung S, E weitergeleitet.

Gemäß Fig. 3 wird der aktuelle und durchschnittliche Brennstoffverbrauch sowie der aktuelle Füllstand von der Regeleinrichtung erfasst bzw. ermittelt, angezeigt und/oder über eine Anzeige-, Signal- und/oder Kommunikationseinrichtung S, E ausgegeben. Weiterhin wird die voraussichtliche Brenndauer, also die Restzeit bei derzeitigem Verbrauch, sowie der Durchschnittsverbrauch von der Regeleinrichtung ermittelt und zur Anzeige gebracht.

## Patentansprüche

1. Verfahren zum Betreiben eines mit Biomasse, insbesondere Scheitholz, befeuerten Heizgerätes (H), mit einem Heizmedium führenden Kesselkörper, einem Füllraum für Brennstoff mit einer oberen oder seitlichen Befüllöffnung, einem Brennrost mit einem darunter angeordnetem Aschekasten, einer Verbrennungsgasaustrittsöffnung in eine nachgeschaltete Brennkammer mit einem sich anschließenden Wärmetauscher für das Heizgas, einer Regeleinrichtung sowie einer Erfassungseinrichtung (E) für den Brennstoff-Füllstand und/oder die Brennstoffmenge im Füllraum, wobei ein Statussignal generiert und an eine Regeleinrichtung und/oder eine Anzeige-, Signal- und/oder Kommunikationseinrichtung (S, E) übermittelt wird, wobei der Brennstoff-Füllstand und/oder die Brennstoffmenge im Füllraum erfasst werden und wobei die verbleibende Brennstoffmenge durch die
Regeleinrichtung ermittelt und/oder mittels der Anzeige-, Signal- und/oder Kommunikationseinrichtung (S, E) angezeigt wird, und wobei Schwellwerte (S1, S2) für den Brennstoff-Füllstand und/oder die Brennstoffmenge im Füllraum vorgebbar sind, so dass beim Unterschreiten dieser Schwellwerte (S1, S2) eine Aufforderung zur Beschickung mit Brennstoff mittels der Anzeige-, Signal- und/oder Kommunikationseinrichtung (S, E) erfolgt,
**dadurch gekennzeichnet, dass** die Schwellwerte (S1, S2) für den Brennstoff-Füllstand und/oder die Brennstoffmenge im Füllraum in Abhängigkeit von der verbrauchsseitigen Wärmeabnahme des Heizgerätes (H) variabel von der Regeleinrichtung gesetzt werden, wobei bei höherer verbrauchsseitiger Wärmeabnahme die Schwellwerte (S1, S2) erhöht werden, so dass eine Aufforderung zur Beschickung mit Brennstoff früher als bei geringerer verbrauchsseitiger Wärmeabnahme erfolgt.

2. Verfahren nach Anspruch 1,
**dadurch gekennzeichnet, dass** für die Variation der Schwellwerte (S1, S2) für den Brennstoff-Füllstand und/oder die Brennstoffmenge im Füllraum in Abhängigkeit von der verbrauchsseitigen Wärmeabnahme des Heizgerätes (H) die Vorlauftemperatur von der Regeleinrichtung ausgewertet wird.

3. Verfahren nach Anspruch 1 oder 2,
**dadurch gekennzeichnet, dass** das Statussignal in mindestens drei verschiedene Bereiche unterteilt ist, wobei ein erster Bereich für den Normalbetrieb mit ausreichendem Brennstoffvorrat steht, ein zweiter Bereich für eine größere Reserve sowie ein dritter Bereich für die letzte verbleibende Reserve und die Aufforderung zur Beschickung mit Brennstoff steht.

4. Verfahren nach Anspruch 3,
**dadurch gekennzeichnet, dass** mindestens beim Erreichen des Schwellwertes (S2) für den dritten Bereich für die letzte verbleibende Reserve eine Aufforderung zur Beschickung mit Brennstoff automatisch generiert und von der Regeleinrichtung an eine Anzeige-, Signal- und/oder Kommunikationseinrichtung (S, E) weitergeleitet wird.

5. Verfahren nach einem der Ansprüche 1 bis 4,
**dadurch gekennzeichnet, dass** der aktuelle und durchschnittliche Brennstoffverbrauch sowie der aktuelle Füllstand von der Regeleinrichtung erfasst bzw. ermittelt, angezeigt und/oder über eine Anzeige-, Signal- und/oder Kommunikationseinrichtung (S, E) ausgegeben wird.

6. Verfahren nach einem der Ansprüche 1 bis 5,
**dadurch gekennzeichnet, dass** auf Basis der Messungen der Erfassungseinrichtung (E) für den Brennstoff-Füllstand und/oder für die Brennstoffmenge im Füllraum sowie des aktuellen Betriebszustandes des Heizgerätes (H) die voraussichtliche Brenndauer von der Regeleinrichtung ermittelt und angezeigt wird, wobei wahlweise eine Gesamtbrenndauer und/oder eine Brenndauer bis zur nächsten erforderlichen Beschickung mit Brennstoff, entsprechend der vorgegebenen Schwellwerte (S1, S2), ausgegeben wird.

7. Verfahren nach einem der Ansprüche 1 bis 6,
**dadurch gekennzeichnet, dass** die ermittelten Informationen von der Regeleinrichtung an eine Anzeige-, Signal- und/oder Kommunikationseinrichtung (S, E) mittels kabelgebundener oder funktechnischer Übertragung übermittelt werden, wobei insbesondere mobile Kommunikationsmedien als Empfangseinrichtung (E) für die Informationen dienen.

## Claims

1. Method for operating a heating device (H) fuelled by biomass, in particular billet wood, with a boiler body carrying heating medium, a filling space for fuel with an upper or lateral filling opening, a grate with an ash box arranged thereunder, a combustion-gas outlet opening into a downstream combustion chamber with an adjoining heat exchanger for the heating gas, a control device and also a recording device (E) for the fuel filling level and/or the amount of fuel in the filling space, wherein a status signal is generated and transmitted to a control device and/or an indicating, signalling and/or communication device (S, E), wherein the fuel filling level and/or the amount of fuel in the filling space is/are recorded and wherein the remaining amount of fuel is determined by the control device and/or is indicated by means of the indicating, signalling and/or communication device (S, E), and wherein threshold values (S1, S2) for the fuel filling level and/or the amount of fuel in the filling space can be prescribed, so that, when levels are below these threshold values (S1, S2), a request for charging with fuel is made by means of the indicating, signalling and/or communication device (S, E),
**characterized in that** the threshold values (S1, S2) for the fuel filling level and/or the amount of fuel in the filling space are variably set by the control device in dependence on the consumption-side heat removal of the heating device (H), wherein the threshold values (S1, S2) are increased when there is a higher consumption-side heat removal, so that a request for charging with fuel is made earlier than when there is a lower consumption-side heat removal.

2. Method according to Claim 1,
**characterized in that**, for the variation of the threshold values (S1, S2) for the fuel filling level and/or the amount of fuel in the filling space in dependence on the consumption-side heat removal of the heating device (H), the inlet temperature is evaluated by the control device.

3. Method according to Claim 1 or 2,
**characterized in that** the status signal is subdivided into at least three different ranges, wherein a first range stands for normal operation with a sufficient stock of fuel, a second range stands for a relatively great reserve and a third range stands for the last remaining reserve and the request for charging with fuel.

4. Method according to Claim 3,
**characterized in that**, at least when the threshold value (S2) for the third range, for the last remaining reserve, is reached, a request for charging with fuel is automatically generated and is passed on by the control device to an indicating, signalling and/or communication device (S, E).

5. Method according to one of Claims 1 to 4,
**characterized in that** the current and average fuel consumption and also the current filling level are recorded or determined by the control device, indicated and/or output by way of an indicating, signalling and/or communication device (S, E).

6. Method according to one of Claims 1 to 5,
**characterized in that**, on the basis of the measurements of the recording device (E) for the fuel filling level and/or for the amount of fuel in the filling space and also the current operating state of the heating device (H), the likely burning time is determined by the control device and indicated, wherein, according to choice, a total burning time and/or a burning time until the next required charging with fuel, in accordance with the prescribed threshold values (S1, S2), is output.

7. Method according to one of Claims 1 to 6,
**characterized in that** the information determined is transmitted by the control device to an indicating, signalling and/or communication device (S, E) by means of cable-bound or radio transmission, wherein mobile communication media serve in particular as the receiving device (E) for the information.

## Revendications

1. Procédé de mise en fonctionnement d'un appareil de chauffage (H) alimenté par biomasse, notamment par du bois en vrac, comportant un corps de chaudière acheminant un milieu chauffant, un espace de remplissage pour combustible comportant une ouverture de remplissage supérieure ou latérale, une grille de combustion en dessous de laquelle sont disposés des tiroirs à cendres, une ouverture de sortie de gaz de combustion ménagée dans une chambre de combustion reliée en aval à laquelle est relié un échangeur de chaleur destinée au gaz de chauffage, un dispositif de régulation ainsi qu'un dispositif de détection (E) de l'état de remplissage en combustible et/ou de la quantité de combustible dans l'espace de remplissage, dans lequel un signal d'état est généré et est transmis à un dispositif de régulation et/ou à un dispositif d'affichage, de signalisation et/ou de communication (S, E), dans lequel l'état de remplissage en combustible et/ou la quantité de combustible dans l'espace de remplissage sont détectés et dans lequel la quantité de combustible restante est déterminée par l'intermédiaire du dispositif de régulation et/ou est affichée au moyen du dispositif d'affichage, de signalisation et/ou de communication (S, E), et dans lequel des valeurs de seuil (S1, S2) destinées à l'état de remplissage en combustible et/ou à la quantité de combustible dans l'espace de remplissage peuvent être prédéfinies de manière à ce que, lors d'un abaissement en dessous desdites valeurs de seuil (S1, S2), une demande de chargement en combustible soit effectuée au moyen du dispositif d'affichage, de signalisation et/ou de communication (S, E), **caractérisé en ce que** les valeurs de seuil (S1, S2) sont réglées de manière variable par le dispositif de régulation pour l'état de remplissage en combustible et/ou la quantité de combustible dans l'espace de remplissage en fonction de la dissipation thermique de l'appareil de chauffage (H) côté utilisateur, dans lequel, lorsque la dissipation thermique du côté de l'utilisateur augmente, les valeurs de seuil (S1, S2) sont augmentées de manière à ce qu'une demande de chargement en combustible soit effectuée plus tôt que dans le cas d'une plus faible dissipation thermique côté utilisateur.

2. Procédé selon la revendication 1,
**caractérisé en ce que**, pour la variation des valeurs de seuil (S1, S2) de l'état de remplissage en combustible et/ou de la quantité de combustible dans l'espace de remplissage, la température de départ est évaluée par le dispositif de régulation en fonction de la dissipation thermique de l'appareil de chauffage (H) côté utilisateur.

3. Procédé selon la revendication 1 ou 2,
**caractérisé en ce que** le signal d'état est divisé en au moins trois zones différentes, dans lequel une première zone correspond au fonctionnement normal avec une réserve de combustible suffisante, une deuxième zone correspond à une réserve plus importante et une troisième zone correspond à la dernière réserve restante et à la demande de chargement en combustible.

4. Procédé selon la revendication 3,
**caractérisé en ce qu'**au moins lorsque la valeur de seuil (S2) est atteinte pour la troisième région correspondant à la dernière réserve restante, une demande de chargement en combustible est automatiquement générée et est transmise par le
dispositif de régulation à un dispositif d'affichage, de signalisation et/ou de communication (S, E).

5. Procédé selon l'une quelconque des revendications 1 à 4,
**caractérisé en ce que** les consommations de combustible actuelle et moyenne ainsi que l'état de remplissage actuel sont détectés ou déterminés par le dispositif de régulation, et sont affichés et/ou délivrés par l'intermédiaire d'un dispositif d'affichage, de signalisation et/ou de communication (S, E).

6. Procédé selon l'une quelconque des revendications 1 à 5,
**caractérisé en ce que**, sur la base des mesures du dispositif de détection (E) de l'état de remplissage en combustible et/ou de la quantité de combustible dans l'espace de remplissage, ainsi que de l'état de fonctionnement actuel de l'appareil de chauffage (H), la durée de combustion prévisible est déterminée et affichée par le dispositif de régulation, dans lequel une durée totale et/ou une durée de combustion jusqu'à ce qu'un chargement suivant exigé en combustible, correspondant aux valeurs de seuil prédéfinies (S1, S2), sont délivrées d'une manière pouvant être sélectionnée.

7. Procédé selon l'une quelconque des revendications 1 à 6,
**caractérisé en ce que** les informations déterminées par le dispositif de régulation sont transmises à un dispositif d'affichage, de signalisation et/ou de communication (S, E) par l'intermédiaire d'une transmission par câble ou par radio, dans lequel des supports de communication mobiles sont notamment utilisés en tant que dispositif de réception (E) desdites informations.
